# FASCICULE DE BREVET EUROPEEN

(11) **EP 3 240 119 B1**
(45) Date de publication et mention de la délivrance du brevet: **26.07.2023**
(21) Numéro de dépôt: 17164059.2
(22) Date de dépôt: 31.03.2017
(51) Int. Cl.: H01R 13/629, H01R 13/6581

(54) **CONNECTEUR À LEVIER ET CARTE DE CIRCUIT IMPRIMÉ DOTÉE DE TELS CONNECTEURS**
VERBINDER MIT HEBEL UND GEDRUCKTE SCHALTKREISKARTE, DIE MIT SOLCHEN VERBINDERN AUSGESTATTET IST
LEVER CONNECTOR AND PRINTED CIRCUIT BOARD PROVIDED WITH SUCH CONNECTORS

(30) Priorité: 26.04.2016 FR 1653681
(43) Date de publication de la demande: 01.11.2017
(73) Titulaire: Amphenol - Air LB, 08110 Carignan (FR)
(72) Inventeur: CAYZAC, Gaspard, 08370 Margut (FR)
(74) Mandataire: Casalonga

(56) Documents cités:
- EP-A1- 2 075 880
- WO-A1-2012/074127
- WO-A1-2013/046671
- WO-A1-2015/056506
- DE-A1- 10 332 893
- DE-A1-102014 007 101
- FR-A1- 2 803 111
- JP-A- 2007 109 676
- US-A1- 2010 048 053

## Description

La présente invention concerne les ensembles de connecteurs à levier pour le raccordement électrique et la fixation mécanique de conducteurs.

Dans une application particulièrement intéressante, l'invention concerne un connecteur à levier servant à raccorder électriquement des contacts prévus à l'une des extrémités d'un faisceau de conducteurs à raccorder.

Les connecteurs de ce type sont généralement réalisés en deux parties qui comportent chacune, intérieurement, des contacts de raccordement, respectivement mâles et femelles, prévus aux extrémités de conducteurs à raccorder.

Lors du raccordement, les deux parties du connecteur sont engagées l'une dans l'autre de manière à accoupler les contacts mâles et femelles et raccorder de la sorte les conducteurs.

L'utilisation d'un connecteur à levier est avantageuse lorsque la densité des contacts d'un faisceau de conducteurs augmente, rendant difficile voire impossible de connecter manuellement les deux parties du connecteur.

Dans l'état de la technique, les connecteurs à levier comportent deux leviers qui sont montés de manière pivotante de part et d'autre du corps de l'une des parties du connecteur et qui coopèrent avec le corps de l'autre partie pour assurer leur déplacement, l'une par rapport à l'autre.

Les deux leviers sont généralement réunis par leur extrémité libre, rendant dès lors impossible leur orientation selon l'axe général du connecteur, qui coïncide avec la direction d'accouplement des deux parties du connecteur, en raison de la présence dans cette zone des conducteurs de sorte que dans au moins l'une des positions de connexion et de déconnexion du connecteur, les leviers s'étendent au-delà de l'encombrement général du connecteur, c'est-à-dire au-delà du maître couple du connecteur.

De tels connecteurs sont toutefois destinés à être montés sur un circuit qui peut comporter plusieurs cartes de circuit imprimé, lesquelles comportent plusieurs connecteurs qui sont situés à proximité immédiate voire en contact les uns des autres, de sorte qu'il n'est pas possible, dans ce cas, d'utiliser des connecteurs à levier. On connait également les documents JP 2007 109676 A, WO 2015/056506 A1, US 2010/048053 A1 et DE 103 32 893 A1 qui décrivent des ensembles de connecteurs.

Le but de l'invention est donc de pallier ces inconvénients et de proposer un ensemble de connecteurs à levier comprenant un encombrement réduit tel que revendiqué dans la revendication indépendante 1.

L'invention a donc pour objet un ensemble de connecteurs à levier, comprenant une première partie formant une embase et une deuxième partie mobile par rapport à l'embase, la première et la deuxième partie recevant intérieurement des premier et deuxième ensemble de contacts en vis-à-vis, respectivement mâles et femelles, prévus chacun à une extrémité de conducteurs à raccorder, et un mécanisme à came apte à déplacer la partie mobile entre des positions de déconnexion et de connexion des ensembles de fiches, notamment entre une première position de déconnexion complète des ensembles de contacts et une deuxième position active de raccordement électrique des ensembles de contacts.

Le mécanisme à came comporte un levier conformé de manière à être circonscrit à l'intérieur du maître couple du connecteur.

Ainsi, quelle que soit la position du levier, celui-ci ne s'étend pas latéralement au-delà du périmètre du connecteur de sorte qu'il reste manipulable lorsqu'il est en contact latéralement avec un autre élément d'une carte sur laquelle il est monté.

Le levier comporte une platine montée de manière pivotante sur la surface externe d'une première face latérale de l'une des première et deuxième parties du connecteur et comportant deux fentes dans laquelle s'engage deux pions s'étendant latéralement à partir d'une paroi latérale de l'autre partie du connecteur, et une tige s'étendant à partir de la platine, la tige ne s'étendant pas latéralement au-delà du périmètre du connecteur dans la première position du levier.

Le levier est monté de manière pivotante sur la surface externe de l'une des faces latérales de la partie mobile et les pions s'étendent latéralement à partir de la surface interne de la paroi latérale de l'embase, de sorte que lorsque la partie mobile est insérée dans l'embase, le levier vient s'insérer entre la partie mobile et l'embase.

La tige s'étend dans la direction d'accouplement lorsque le levier est dans la deuxième position.

Avantageusement, le levier peut comporter une seconde platine montée de manière pivotante sur une deuxième face latérale de l'une des première et deuxième parties du connecteur et comprenant au moins une fente dans laquelle s'engage un pion prévu sur une deuxième face latérale de l'autre partie du connecteur, la seconde platine étant liée à la tige.

Par exemple, le levier comporte une seconde platine montée de manière pivotante sur une deuxième face externe latérale de la partie mobile et comprenant une fente dans laquelle s'engage un pion prévu sur une deuxième face latérale interne de l'embase, la seconde platine étant liée à la tige.

Cette platine peut également être dotée d'une seconde tige de manoeuvre s'étendant par exemple à partir de la seconde platine.

La ou chaque platine est montée sur la partie mobile et le ou chaque pion s'étend à partir d'une paroi latérale de l'embase.

La ou chaque platine comporte deux fentes latérales capables toutes les deux de reprendre les efforts de connexion entre l'embase et la partie mobile. La deuxième fente associée à la première fente assure un déplacement rectiligne de la deuxième partie mobile ou fiche par rapport l'axe d'accouplement.

Par exemple, chaque fente latérale comporte une extrémité dotée d'un rétrécissement localisé pour le blocage d'un pion dans une position de connexion des fiches.

La première fente est courbe et la deuxième fente est rectiligne, les deux fentes étant s'étendant selon deux directions sensiblement perpendiculaires.

Avantageusement, le mécanisme à came est monté entre les faces latérales en regard de la platine et de la partie mobile.

Avantageusement, les première et deuxième parties sont métallisées.

L'invention a également pour objet, selon un deuxième aspect, une carte de circuit imprimé comprenant un ensemble de connecteurs à levier tels que définis ci-dessus.

D'autres buts, caractéristiques et avantages de l'invention apparaîtront à la lecture de la description suivante, donnée uniquement à titre d'exemple non limitatif, et faite en référence aux dessins annexés sur lesquels :
- la figure 1 est une vue de profil d'un exemple sortant du cadre de l'invention d'un ensemble de connecteurs, en position de désaccouplement des deux parties de connecteur ;
- la figure 2 est une vue en coupe selon la ligne II-II de la figure 1 ;
- la figure 3 est une vue de l'ensemble de connecteurs de la figure 1, en position d'accouplement des deux parties du connecteur ;
- la figure 4 est une vue en coupe selon la ligne IV-IV de la figure 3 ;
- la figure 5 montre l'ensemble de connecteurs de la figure 1, après actionnement du levier ;
- la figure 6 est une vue en coupe selon la ligne VI-VI de la figure 5 ;
- la figure 7 illustre une autre vue de l'ensemble de connecteurs de la figure 5 ;
- la figure 8 illustre un ensemble de connecteurs selon l'invention ; et
- la figure 9 illustre un autre exemple de l'ensemble de connecteurs des figures 1 à 7.

On se référera tout d'abord aux figures 1 à 6 qui illustrent un exemple d'un ensemble de connecteurs, désigné par la référence numérique générale 1.

Cet ensemble de connecteurs est destiné à assurer le raccordement d'un faisceau de conducteurs pourvus chacun d'un contact, mâle ou femelle, à une extrémité à raccorder.

Dans un mode de mise en oeuvre, de tels connecteurs sont destinés à venir se monter sur des cartes de circuits imprimés et sont utilisés pour le raccordement de faisceaux de conducteurs d'un réseau électrique de bord d'un aéronef véhiculant des données ou un courant d'alimentation.

Comme on le voit, l'ensemble de connecteurs 1 comporte deux parties 2 et 3 comprenant chacune un corps creux, ici globalement parallélépipédique, en matière plastique comprenant intérieurement un boîtier isolant 4 et 5 également réalisé par moulage d'une matière plastique et pourvu des alvéoles, telles que 6 et 7, dans lesquels viennent se placer les contacts mâles ou femelles.

L'une des parties du connecteur, à savoir la partie référencée 3, constitue une embase fixe, qui vient par exemple se monter sur une carte de circuit imprimé, tandis que l'autre partie 2 constitue une partie mobile qui vient s'emboîter dans l'embase 3 pour assurer la connexion des contacts insérés dans les boîtiers isolants 4 et 5.

Comme indiqué précédemment, lorsque la densité des contacts est élevée, il devient difficile voire impossible de les connecter manuellement. En effet, selon les applications, le nombre de contacts peut atteindre voire dépasser 90 de sorte qu'un effort manuel est alors insuffisant pour assurer leur raccordement.

Pour pallier cet inconvénient, l'ensemble de connecteurs est doté d'un mécanisme à came qui assure le déplacement relatif des deux parties du connecteur.

Comme on le voit dans l'exemple des figures 1 à 7, cet exemple sortant du cadre de l'invention, ce mécanisme comporte un levier 10 comprenant une platine 12 montée de manière pivotante sur l'une des faces latérales de la partie mobile 2 et une tige 14 s'étendant radialement à partir de la platine 12 et manipulable manuellement pour provoquer le pivotement de la platine 12 autour d'un axe A transversal.

L'embase 3 comporte, quant à elle, un pion 15 prévu sur l'une de ses faces latérales correspondant et qui s'engage dans une fente 16 pratiquée dans la platine 12. La fente 16 comporte une première portion 16a radiale, qui s'étend en vis-à-vis du pion 15, une deuxième portion inclinée 16b qui assure la connexion proprement dite des contacts mâles et femelles et une partie d'extrémité 16c raccordée à la partie médiane 16b par un rétrécissement de section localisé de manière à procurer un blocage du pion dans cette partie d'extrémité 16c qui correspond à une position de connexion des contacts.

On notera que le levier 10 est monté de manière pivotante sur la surface externe de l'une des faces latérales de la partie mobile. Lorsque la partie mobile est insérée dans l'embase, le levier vient s'insérer entre la partie mobile et l'embase, le pion 15 s'étendant latéralement à partir de la surface interne de la paroi latérale de l'embase.

Pour assurer le raccordement des contacts logés dans les deux parties du connecteur, il convient d'emboîter les deux parties 2 et 3 (figures 3 et 4) jusqu'à ce que le pion 15 s'engage dans la première partie 16a de la fente 16. On actionne alors le levier 10 en manipulant la tige 14 de sorte que le pion se déplace de la première portion 16a de la fente jusqu'à la troisième portion 16c, de manière à provoquer le déplacement consécutif de la partie mobile 2 dans l'embase 3 jusqu'à connecter les contacts mâles et femelles.

Le levier peut également être déplacé de manière à assurer la déconnexion des contacts.

Il est déplaçable selon une course d'environ 45° entre une première position correspondant à une déconnexion complète des contacts, visible sur les figures 1 à 4, et une deuxième position active de raccordement électrique des contacts illustrée sur la figure 6.

Comme on le voit, dans la première position, la fente 16 s'entend selon une direction générale formant un angle de 45° par rapport à la direction d'accouplement du connecteur.

Par ailleurs, le mécanisme à came est configuré de sorte qu'il reste circonscrit à l'intérieur du maître couple du connecteur, la tige 14 restant en permanence circonscrite dans le périmètre externe du connecteur.

Dans ce but, la tige 14 s'étend perpendiculairement à la fente 16. Ainsi, dans la position de raccordement des contacts mâle et femelle, la tige 14 s'étend globalement dans la direction d'accouplement du connecteur. En outre, sa longueur est choisie de sorte qu'elle ne s'étende pas latéralement au-delà du périmètre du connecteur dans la première position de déconnexion des contacts.

Par ailleurs, en prévoyant un seul levier monté pivotant sur l'une des faces latérales de la partie mobile, on évite que le mécanisme à came vienne buter contre les conducteurs à connecter.

Dans un exemple visible sur la figure 7, le mécanisme à came comporte une deuxième platine 17 similaire à la platine 12 décrite précédemment en référence à la figure 1 et liée au levier 10.

Cette deuxième platine 17 est ici montée de manière pivotante sur une deuxième face de la partie mobile 2 opposée à la première face sur laquelle pivote la première platine 12. Cette deuxième platine 17 comporte également une fente 18 identique à la fente 16 décrite précédemment et dans laquelle s'engage un pion 19 prévu sur la face latérale correspondante de l'embase 3.

Dans l'exemple sortant du cadre de l'invention et décrit précédemment en référence aux figures 1 à 7, la ou chaque embase comporte une unique fente dans laquelle s'engage un pion porté par l'embase. Dans le mode de réalisation selon l'invention, visible sur la figure 8, deux fentes sont prévues dans chaque partie mobile 2 dans lesquelles s'engagent respectivement deux pions prévus sur une face correspondante de l'embase 3. On pourra à cet égard utiliser une première fente 18a et 18b, l'une rectiligne et l'autre courbe. Les deux fentes s'étendent selon deux directions sensiblement perpendiculaires et permettent toutes les deux de reprendre les efforts de connexion entre l'embase et la partie mobile.

Selon un autre exemple sortant du cadre de l'invention et visible sur la figure 9, compatible avec les modes de réalisation des figures 1 à 7 et de la figure 8, chaque platine 12 et 17 est dotée d'une tige 14, ayant chacune une extrémité libre.

On notera enfin que l'on sort du cadre de l'invention lorsque la ou chaque platine est montée de manière pivotante sur l'embase et reçoit un pion porté par la partie mobile.

Par ailleurs, dans les divers modes de réalisation envisagés, le conducteur, et en particulier les première et deuxième parties peuvent être métallisées, c'est à dire revêtues d'une couche métallique afin de procurer une protection contre les interférences électromagnétiques.

## Revendications

1. Ensemble de connecteurs (1) comprenant une première partie (3) formant une embase et une deuxième partie (2) mobile par rapport à l'embase, la première partie (3) et la deuxième partie (2) comprenant chacune un corps creux en matière plastique comprenant intérieurement un boîtier isolant (4, 5) également réalisé par moulage d'une matière plastique et pourvu d'alvéoles (6, 7) dans lesquels viennent se placer des premier et deuxième ensembles de contacts en vis-à-vis, respectivement mâles et femelles, prévus chacun à une extrémité de conducteurs à raccorder, et un mécanisme à came (10, 15) apte à déplacer la deuxième partie mobile (2) entre une première position de déconnexion complète des ensembles de contacts et une deuxième position active de raccordement électrique des ensembles de contacts, le mécanisme à came comportant un levier (10) conformé de manière à ne pas s'étendre latéralement au-delà du périmètre du connecteur et comportant une platine (12) montée de manière pivotante sur une première face latérale de la deuxième partie (3) du connecteur et une tige (14) s'étendant radialement à partir de la platine, la tige (14) ne s'étendant pas latéralement au-delà du périmètre du connecteur (1) dans la première position du levier (10). **caractérisé en ce que** :
- la platine comporte deux fentes latérales (18a, 18b) capables toutes les deux de reprendre les efforts de connexion entre l'embase (3) et la partie mobile (2), la première fente (18b) étant courbe et la deuxième fente (18a) étant rectiligne, les deux fentes s'étendant selon deux directions sensiblement perpendiculaires, **en ce que**
- l'embase (3) du connecteur comprend deux pions s'étendant latéralement à partir d'une surface interne d'une paroi latérale de l'embase (3) et s'engageant chacun dans une des deux fentes latérales (18a, 18b) de la platine (12) de la partie mobile (2),
- la platine (12) est montée de manière pivotante sur la surface externe de l'une des faces latérales de la partie mobile (2) et les pions (15) s'étendent latéralement à partir de la surface interne de la paroi latérale de l'embase (3), de sorte que lorsque la partie mobile (2) est insérée dans l'embase (3), le levier (10) vient s'insérer entre la partie mobile (2) et l'embase (3), **en ce que**
- la tige (14) s'étend dans la direction d'accouplement des parties (2, 3) du connecteur lorsque le levier (40) est dans la deuxième position.

2. Ensemble de connecteurs selon la revendication 1, dans lequel le levier comporte une seconde platine (17) montée de manière pivotante sur une deuxième face externe latérale de la partie mobile et comprenant une fente dans laquelle s'engage un pion prévu sur une deuxième face latérale interne de l'embase, la seconde platine étant liée à la tige.

3. Ensemble de connecteurs selon la revendication 2, comprenant une seconde tige (14) s'étendant à partir de la seconde platine (17).

4. Ensemble de connecteurs selon l'une des revendications 1 à 3, dans lequel chaque fente latérale comporte une extrémité (16c) dotée d'un rétrécissement localisé pour le blocage d'un pion dans une position de connexion des fiches.

5. Ensemble de connecteurs selon l'une quelconque des revendications 1 à 4, dans lequel le mécanisme à came est monté entre les faces latérales en regard de la platine et de la partie mobile.

6. Ensemble de connecteurs selon l'une quelconque des revendications 1 à 5, dans lequel les première et deuxième parties sont métallisées.

7. Carte de circuit imprimé, **caractérisée en ce qu'**elle comporte un ensemble de connecteurs à levier selon l'une quelconque des revendications 1 à 6.

## Patentansprüche

1. Steckverbinderanordnung (1), einen ersten Teil (3) umfassend, der einen Unterteil bildet, und einen zweiten Teil (2), der relativ zum Unterteil beweglich ist, wobei der erste Teil (3) und der zweite Teil (2) jeweils einen Hohlkörper aus Kunststoff umfassen, der im Innern ein Isoliergehäuse (4, 5) umfasst, das ebenfalls durch Formen eines Kunststoffs hergestellt ist, und mit Zellen (6, 7) versehen ist, in denen erste und zweite Anordnungen von männlichen beziehungsweise weiblichen gegenüberliegenden Kontakten angeordnet sind, die jeweils an einem Ende der anzuschließenden Leiter vorgesehen sind, und einen Nockenmechanismus (10, 15), der geeignet ist, den zweiten beweglichen Teil (2) zu bewegen zwischen einer ersten vollständigen Trennposition der Kontaktanordnungen und einer zweiten aktiven elektrischen Verbindungsposition der Kontaktanordnungen, wobei der Nockenmechanismus einen Hebel (10) beinhaltet, der so angepasst ist, dass er sich seitlich nicht über den Umfang des Steckverbinders hinaus erstreckt, und eine Platte (12) beinhaltet, die schwenkbar an einer ersten seitlichen Fläche des zweiten Teils(3) des Steckverbinders montiert ist, und einen Stab (14), der sich radial von der Platte erstreckt, wobei sich der Stab (14) seitlich nicht über den Umfang des Steckverbinders (1) erstreckt, in der ersten Position des Hebels (10),
**dadurch gekennzeichnet, dass**:
- die Platte zwei seitliche Schlitze (18a, 18b) beinhaltet, die beide in der Lage sind, die Verbindungsbeanspruchungen zwischen dem Unterteil (3) und dem beweglichen Teil (2) aufzunehmen, wobei der erste Schlitz (18b) gekrümmt ist und der zweite Schlitz (18a) geradlinig ist, wobei sich die beiden Schlitze in zwei im Wesentlichen senkrechten Richtungen erstrecken, dadurch, dass
- der Unterteil (3) des Steckverbinders zwei Stifte umfasst, die sich seitlich von einer inneren Oberfläche einer Seitenwand des Unterteils (3) erstrecken, und jeweils in einen der beiden seitlichen Schlitze (18a, 18b) der Platte (12) des beweglichen Teils (2) eingreifen,
- die Platte (12) schwenkbar montiert ist an der äußeren Oberfläche einer der seitlichen Flächen des beweglichen Teils (2) und sich die Stifte (15) seitlich von der inneren Oberfläche der Seitenwand des Unterteils (3) erstrecken, so dass, wenn der bewegliche Teil (2) in den Unterteil (3) eingeführt wird, der Hebel (10) zwischen dem beweglichen Teil (2) und dem Unterteil (3) eingeführt wird, dadurch, dass
- der Stab (14) sich in der Richtung der Kopplung der Teile (2, 3) des Steckverbinders erstreckt, wenn sich der Hebel (40) in der zweiten Position befindet.

2. Steckverbinderanordnung nach Anspruch 1, wobei der Hebel eine zweite Platte (17) beinhaltet, die schwenkbar an einer zweiten seitlichen äußeren Fläche des beweglichen Teils montiert ist, und einen Schlitz umfasst, in den ein Stift eingreift, der an einer zweiten inneren seitlichen Fläche des Unterteils vorgesehen ist, wobei die zweite Platte mit dem Stab verbunden ist.

3. Steckverbinderanordnung nach Anspruch 2, einen zweiten Stab (14) umfassend, der sich von der zweiten Platte (17) erstreckt.

4. Steckverbinderanordnung nach einem der Ansprüche 1 bis 3, wobei jeder seitliche Schlitz ein Ende (16c) beinhaltet, das mit einer lokalen Verengung versehen ist, zum Blockieren eines Stiftes in einer Verbindungssteckposition.

5. Steckverbinderanordnung nach einem der Ansprüche 1 bis 4, wobei der Nockenmechanismus zwischen den seitlichen Flächen montiert ist gegenüber der Platte und dem beweglichen Teil.

6. Steckverbinderanordnung nach einem der Ansprüche 1 bis 5, wobei der erste und der zweite Teil metallisiert sind.

7. Leiterplatte, **dadurch gekennzeichnet, dass** sie eine Hebel-Steckverbinderanordnung nach einem der Ansprüche 1 bis 6 beinhaltet.

## Claims

1. A set of connectors (1) comprising a first part (3) forming a base and a second part (2) movable relative to the base, the first part (3) and the second part (2) each comprising a hollow body made of plastic material comprising internally an insulating casing (4, 5) also made by moulding a plastic material and provided with cells (6, 7) wherein are placed first and second sets of contacts facing each other, which are respectively male and female contacts, each provided at one end of conductors to be connected, and a cam mechanism (10, 15) able to move the second movable part (2) between a first position of complete disconnection of the sets of contacts and a second active position of electrical connection of the sets of contacts, the cam mechanism including a lever (10) shaped so as not to extend laterally beyond the perimeter of the connector and including a plate (12) pivotally mounted on a first side face of the second part (3) of the connector and a rod (14) extending radially from the plate, the rod (14) not extending laterally beyond the perimeter of the connector (1) in the first position of the lever (10).
**characterised in that**:
- the plate includes two lateral slots (18a, 18b) both capable of absorbing the connection forces between the base (3) and the movable part (2), the first slot (18b) being curved and the second slot (18a) being rectilinear, the two slots extending in two substantially perpendicular directions, **in that**
- the base (3) of the connector comprises two pins extending laterally from an internal surface of a side wall of the base (3) and each engaging in one of the two lateral slots (18a, 18b) of the plate (12) of the movable part (2),
- the plate (12) is pivotally mounted on the external surface of one of the side faces of the movable part (2) and the pins (15) extend laterally from the inner surface of the side wall of the base (3), so that when the movable part (2) is inserted into the base (3), the lever (10) is inserted between the movable part (2) and the base (3), **in that**
- the rod (14) extends in the direction of coupling of the parts (2, 3) of the connector when the lever (40) is in the second position.

2. The set of connectors according to claim 1, wherein the lever includes a second plate (17) pivotally mounted on a second lateral external face of the movable part and comprising a slot wherein a pin provided on a second internal side face of the base is engaged, the second plate being connected to the rod.

3. The set of connectors according to claim 2, comprising a second rod (14) extending from the second plate (17).

4. The set of connectors according to one of claims 1 to 3, wherein each side slot includes an end (16c) provided with a localised constriction for blocking a pin in a plug connection position.

5. The set of connectors according to any one of claims 1 to 4, wherein the cam mechanism is mounted between the side faces opposite the plate and the movable part.

6. The set of connectors according to any one of claims 1 to 5, wherein the first and second parts are metallised.

7. A printed circuit board, **characterised in that** it includes a set of lever connectors according to any one of claims 1 to 6.
